# EUROPÄISCHE PATENTANMELDUNG

(11) **EP 0 402 580 A1**
(43) Veröffentlichungstag der Anmeldung: **19.12.1990**
(21) Anmeldenummer: 90105390.0
(22) Anmeldetag: 22.03.1990
(51) Int. Cl.: E04B 1/343

(54) **Befahrbare Lagerhalle**

(30) Priorität: 14.06.1989 DE 3919371
(71) Anmelder: NEUERO STAHLBAU GMBH & CO., D-49824 Emlichheim (DE)
(72) Erfinder: Sonntag, Werner, D-4750 Unna-Hemmerde (DE); Möllmann, Erwin, D-4520 Melle 1 (DE)
(74) Vertreter: Kaewert, Klaus

(57) **Zusammenfassung**

Nach der Erfindung sind befahrbare Lagerhallen (1, 2) zugleich in der Fahrebene verfahrbar.

## Beschreibung

Die Erfindung betrifft eine befahrbare Lagerhalle. Solche Lagerhallen dienen zum Lagern von Wirtschaftsgütern und anderen Gütern. In jeder Halle muß jeder Punkt erreichbar sein. Die Erreichbarkeit muß je nach Lagergut mit schwerem oder mittelschwerem oder anderem Ladegerät gegeben sein. In früherer Zeit wurden Kräne als Ladegerät eingesetzt. Kräne sind fast vollständig durch Stapler abgelöst worden. Für die Stapler ist allerdings ein erheblicher Bewegungsraum in der Halle erforderlich. Es ist nicht ungewöhnlich, 40 % der Hallenfläche für die Verfahrbarkeit der Stapler zu beanspruchen. Dieser Teil der Lagerfläche geht für Lagerzwecke verloren.

Der Erfindung liegt daher die Aufgabe zugrunde, die Lagerfläche von Lagerhallen zu erhöhen. Nach der Erfindung wird das dadurch erreicht, daß die Lagerhalle selbst verfahrbar ist, wobei die Ebene, in der die Halle verfahrbar ist, mit der Befahrungsebene zusammenfällt. Vorteilhafterweise ist die Lagerhalle der Zugänglichkeit des Lagergutes dadurch nicht mehr hinderlich, denn die Lagerhalle kann verfahren werden, wenn das Problem ansteht, im Bereich der Hallenwände Lagergut einzufahren oder abzufahren. D. h. dort, wo vorher Hallenwände gestanden haben, kann nach Verschieben der Halle beliebig mit Ladegerät gefahren werden. Dies schließt ein, daß die Fahrbahn zum Verfahren der Halle möglichst niveaugleich mit der Fahrbahn zum Befahren der Halle ist. Dann sind keine Hindernisse gegeben. Unter niveaugleich werden hier auch geringfügige Abweichungen verstanden, die keine der Befahrung entgegenstehende Hindernisse schaffen.

Bei der Verwendung von schienengebundenen Hallen schließt das ein, daß die Schienen soweit im Boden verlegt sind, daß sie mit dem Ladegerät überfahren werden können. Zweckmäßigerweise sind die Schienen ganz versenkt, um das Ladegerät zu schonen und zu vermeiden, daß störende Stöße beim Überfahren der Schienen auftreten. Wahlweise ist die verfahrbare Halle auch als Gleislosfahrzeug ausgebildet. Die Halle ist dann mit Rädern versehen, die sowohl der besonderen Belastung aus Langzeitstand ohne Bewegung als auch beim Verfahren der Belastung aus Unebenheiten gewachsen sind. Dazu eignen sich z. B. Räder mit Vollgummibereifung. Jedes Rad kann einzeln angetrieben werden. Auch Gruppen- oder Sammelantriebe können verwendet werden.

Die Ausbildung als Gleislosfahrzeug hat den Vorteil, daß die Halle mit Hilfe einer Lenkung auch auf eine Kurvenbahn gebracht werden kann. Dies kann zum Rangieren genutzt werden. Die Halle kann durch geeignete Hin- und Herfahrt seitlich versetzt werden. Insbesondere die als Gleislosfahrzeug ausgebildete verfahrbare Halle öffnet überraschende Anwendungsmöglichkeiten. Das gilt z. B. für die Zwischenlagerung oder dem Umschlag von Gefahrengütern. Ferner eignet sich die erfindungsgemäße Halle für den Schallschutz. Sie zeigt auch ganz beträchtliche Vorteile beim Brandschutz, denn im Falle eines Brandes des Lagergutes wird die Halle üblicherweise durch aufsteigende Flammen und heiße Gase in Brand gesetzt. Die Halle gerät dann großflächig in Brand, stürzt ein, so daß das gesamte Lagergut und die Halle verlorengehen kann. Bei einer verfahrbaren Halle kann die Halle vor der Brandgefahr durch Verfahren geschützt werden. Nach Verfahren der Halle können die heißen Gase und Flammen vom Brandherd ohne Gefahr aufsteigen. Ein Übergreifen des Brandes auf umgebendes Lagergut verringert sich. Die Feuerwehr kann nach ihrem Eintreffen den Brandherd extrem gut bekämpfen.

Die Halle hat einen motorischen Fahrantrieb. Der Motor kann als Elektromotor oder Verbrennungsmotor ausgelegt sein. Im Falle der Ausbildung als Elektromotor sind die Elektroversorgungsleitungen geschleppt angeordnet. Zu ihrem Schutz können Gliederketten verwendet werden, auf denen die Versorgungsleitungen aufliegen.

Wahlweise findet auch eine Kombination aus Elektromotor und Verbrennungsmotor Anwendung, indem die Stromerzeugung für die Halle über einen an der Halle montierten Generator mit Verbrennungsmotor als Antriebsmotor stattfindet.

Darüber hinaus kann die Halle auch mit Hilfe eines Kraftfahrzeuges verfahren werden. Das geschieht entweder durch unmittelbare Anhängung der Halle an einen LKW oder mittelbar über einen zwischengeschalteten Seilzug oder Kettenzug.

Weitere vorteilhafte Möglichkeiten ergeben sich durch teleskopierbare Hallen. Die Halle besteht dann aus einzelnen Abschnitten, die ineinanderfahrbar sind. Zum Ineinanderfahren haben die Hallenteile unterschiedliche Abmessungen. Z. B. ist bei einer zweiteiligen teleskopierbaren Halle der eine Teil so groß gewählt, daß der andere Teil sich darunterfahren läßt.

Maßgeblich für die Wirtschaftlichkeit der Halle ist Art und Umfang der Hallenkonstruktion. Nach der Erfindung wird die Halle vorzugsweise durch gewelltes Blech gebildet. Der Hallenkörper wird aus einzelnen Wellblechen durch Schweißen oder Verschrauben zusammengesetzt. Dabei kann die Halle beliebiges Querschnittsprofil besitzen, z.B. eine stark gebogene U-Form oder eine stark kantige U-Form.

Die Wellblechkonstruktion ist günstig zur Aufnahme von Verwindungskräften. In der Regel sind keine besonderen Aussteifungen erforderlich. Die Hallenteile sind z. B. durch Bürsten miteinander abgedichtet. Darüber hinaus können Bürsten einfache Abdichtungen der Halle zur Fahrbahn bilden.

Für die Winterzeit kann das von Vorteil sein, die Schienen bzw. die Fahrbahn zu beheizen. Dann ist immer eine einwandfreie Verfahrung gesichert. Bei teleskopierbaren Hallen kann es darüber hinaus von Vorteil sein, die Außenhülle zu beheizen, um Schneeauflagen und Eisbildung zu verhindern, die ein Ineinanderfahren stören könnte.

In der Zeichnung ist ein Ausführungsbeispiel der Erfindung dargestellt.

Nach Figur 1 bis 3 besteht eine erfindungsgemäße Halle aus vier jeweils 18 m langen Hallenabschnitten. Zwei mittlere Hallenabschnitte 1 sind gleich. Zwei äußere Hallenabschnitte 2 sind gleichfalls gleich ausgebildet, jedoch gegenüber den mittleren Hallenabschnitten 1 im Durchmesser kleiner, so daß sie sich in die Hallenabschnitte 1 schieben lassen. Die Hallenabschnitte 1 und 2 sind alle verfahrbar. Dazu ist jeder Hallenabschnitt unten mit einem Fahrwerk versehen. Jedes Fahrwerk besteht aus Räderkästen 3. Jeder Hallenabschnitt 1 und 2 besitzt an seinem vorderen und hinteren Ende und jeweils an jeder Seite mindestens einen Räderkasten 3. In jedem Räderkasten 3 sind mehrere Räder angeordnet. Die Räder laufen auf Schienen, die in einer Fahrbahn 4 versenkt angeordnet sind. Die Hallenabschnitte haben eine lichte Hallenweite von ca. 13 m und eine lichte Höhe von ca. 7 m. Von den Rädern sind mindestens die Räder in zwei Radkästen angetrieben, die einander in Figur 1 gegenüberliegen. Damit ist eine gleichmäßige Antriebskraft gewährleistet.

Figur 5 und 6 zeigen Einzelansichten von Räderkästen. Es ist ein Räderkasten mit getriebenen Rädern 20 und ein Räderkasten mit lose mitlaufenden Rädern 21 gezeigt. Die Räder 20 und 21 sind jeweils paarweise angeordnet. Zwischen den Rädern 20 ist ein Getriebekasten 22 vorgesehen, an dem ein Getriebemotor 23 angeflanscht ist.

Zwischen den Räderkästen und Hallenwänden sind Stützelemente 24 vorgesehen.

Die Elektroantriebe 23 eines jeden Hallenabschnittes werden über Elektrokabel mit Strom versorgt. Um die Stromversorgung auch bei einem Verfahren der Hallenabschnitte aufrechtzuerhalten, ist in einem der Hallenabschnitte oder an jedem der Hallenabschnitte eine Kabeltrommel vorgesehen. Beim Verfahren des Hallenabschnittes kann das Kabel von der Kabeltrommel abgewickelt werden. In Figur 3 ist die Kabeltrommel mit 25 bezeichnet.

Wahlweise ist das Kabel auch in einer U-förmigen Ausnehmung der Fahrbahn 4 angeordnet. Dann kann das Kabel durch Verfahren in der einen oder anderen Richtung aus der Ausnehmung herausgezogen oder in die Ausnehmung abgelegt werden. Das in der Ausnehmung liegende Kabel kann beim Überfahren mit einem Ladegerät nicht beschädigt werden bzw. ist dann der Bewegung des Ladegerätes nicht hinderlich.

Nach Figur 3 besteht jeder Hallenabschnitt 1 und 2 aus gewelltem Blech 5. Das gewellte Blech 5 ist an der Innenseite mit einer Verkleidung 6 versehen. Die Verkleidung 6 ist im einzelnen in Figur 4 dargestellt. Danach sind an dem gewellten Blech 5 Stifte 7 befestigt. Die Stifte 7 sind zugleich als Isolierstifte ausgebildet. Auf die Stifte 7 sind Platten aus Kunststoffschaum geschoben werden. Der Kunststoffschaum hat Isolierungswirkung. Die Platten sind mit 8 bezeichnet.

Auf die Platten 8 wird ein Lochblech 9 geschoben. Das Lochblech 9 bildet eine Befestigung und zugleich eine Sicherung gegen eine Beschädigung. Das Lochblech 9 hat 0,75 mm Dicke und wird durch eine Anzahl Clips 10 gehalten.

Nach Figur 2 und 3 ist jeder Hallenabschnitt 2 an dem dem Abschnitt 1 abgewandten Ende mit einer Wand 15 versehen. Die Wand 15 besitzt ein Tor 16. Es handelt sich um ein faltbares Tor, welches mit nicht dargestellten Torlaufkatzen an einer entsprechenden Schiene aufgehängt ist.

Figur 2 zeigt außerdem einen segmentartigen oder abschnittsweisen Aufbau des Tores 15, wobei jedes Segment wie bei 17 angedeutet entweder mit Schrägverstrebungen versehen ist oder eine Dreiecksform besitzt, die einen hohen Versteifungsgrad hat.

Figur 1 und 2 zeigen im übrigen eine Beheizung 18 der verfahrbaren Halle. Die Beheizung besteht aus einem im Abschnitt 2 aufgehängten Heizkanal mit einem vorgeschalteten Lüfter und Brenner.

Ferner ist in der Halle ein fahrbarer Kran 19 vorgesehen. Der Kran 19 ist als Portalkran ausgebildet.

Aufgrund der Verfahrbarkeit der Hallenabschnitte 1 und 2 können diese gemeinsam und auch einzeln bewegt werden. Sofern der Fahrantrieb ausfällt, können die Getriebe entkuppelt und erst eine Bewegung der Hallenabschnitte 1 und 2 gemäß Figur 7 mit Hilfe eines LKW 30 vorgesehen werden. Der LKW 30 ist über Seilzüge 31 und 32 mit den Hallenabschnitten gekoppelt.

## Patentansprüche

1. Befahrbare Lagerhalle, dadurch gekennzeichnet, daß die Halle (1, 2) zugleich verfahrbar ist, wobei die Ebene, in der die Halle (1, 2) verfahrbar ist, mit der Befahrungsebene zusammenfällt.

2. Vorrichtung nach Anspruch 1, gekennzeichnet durch in die Fahrbahn eingelassene Schienen.

3. Vorrichtung nach Anspruch 1, dadurch gekennzeichnet, daß die Halle (1, 2) als Gleislosfahrzeug ausgebildet ist.

4. Vorrichtung nach Anspruch 2 oder 3, gekennzeichnet durch Einzelantriebe und/oder Gruppenantriebe und/oder Sammelantriebe.

5. Vorrichtung nach Anspruch 3 oder 4, gekennzeichnet durch eine Räderlenkung.

6. Vorrichtung nach einem oder mehreren der Ansprüche 1 bis 5, gekennzeichnet durch eine Beheizung der Schienen und/oder Fahrwege.

7. Vorrichtung nach einem oder mehreren der Ansprüche 1 bis 6, gekennzeichnet durch eine Hallenabdichtung mit Bürsten.

8. Vorrichtung nach einem oder mehreren der Ansprüche 1 bis 7, gekennzeichnet durch geschleppte Versorgungsleitungen für einen Elektroantrieb und/oder in Ausnehmungen der Fahrbahn (4) liegende Versorgungsleitungen und/oder Gliederketten als Schutz für die Versorgungsleitungen.

9. Vorrichtung nach einem oder mehreren der Ansprüche 1 bis 8, gekennzeichnet durch Kraftfahrzeuge als Bewegungsantrieb.

10. Vorrichtung nach einem oder mehreren der Ansprüche 1 bis 9, gekennzeichnet durch teleskopierbare Hallenabschnitte (1, 2).

11. Vorrichtung nach Anspruch 10, gekennzeichnet durch eine Außenbeheizung der Hallenabschnitte (2).

12. Vorrichtung nach einem oder mehreren der Ansprüche 1 bis 11, gekennzeichnet durch eine Innenverkleidung mit Isolierungsmaterial (8) und einem Lochblech (9) als Schutz.

13. Vorrichtung nach einem oder mehreren der Ansprüche 1 bis 12, gekennzeichnet durch gewelltes Stahlblech (5) für die Hallenabschnitte (1, 2).
